# EUROPÄISCHE PATENTSCHRIFT

(11) **EP 2 177 417 B1**
(45) Veröffentlichungstag und Bekanntmachung des Hinweises auf die Patenterteilung: **01.08.2012**
(21) Anmeldenummer: 09170015.3
(22) Anmeldetag: 11.09.2009
(51) Int. Cl.: B61D 17/20, B61D 17/06, B61C 17/04

(54) **Schienenfahrzeug mit einem Frontübergang**
Railway vehicle with a frontal communication passage
Véhicule sur rail doté d'un passage d'intercirculation frontal

(30) Priorität: 16.10.2008 DE 102008051901
(43) Veröffentlichungstag der Anmeldung: 21.04.2010
(73) Patentinhaber: SIEMENS AKTIENGESELLSCHAFT, 80333 München (DE)
(72) Erfinder: Schmidt, Gerhard, 45128, Essen (DE); Giesen, Norbert, 47608, Geldern-Veert (DE); Krüger, Axel, 47799, Krefeld (DE); Matthias, Norman, 41812, Erkelenz (DE)

(56) Entgegenhaltungen:
- EP-A- 0 732 245
- DE-A1- 19 503 081
- DE-A1- 19 602 113

## Beschreibung

Die Erfindung bezieht sich auf ein Schienenfahrzeug mit einem Frontübergang, der einen Übergangsrahmen aufweist, welcher auf einem von dem Fahrzeugkörper ausgehenden Stützelement montiert ist, wobei der Übergangsrahmen derart schwenkbar montiert ist, dass er sich zwischen einer eingefahrenen Position, bei der der Übergangsrahmen unter Zusammenfalten eines Faltenbalgs des Frontübergangs eine Stellung im Wesentlichen parallel zu einer Front des Schienenfahrzeugs einnimmt, und eine ausgefahrene Position, bei der der Übergangsrahmen eine im Wesentlichen vertikale Position einnimmt, verfahrbar ist, wobei ferner eine Betätigungsvorrichtung zum Verfahren des Übergangsrahmens zwischen der eingefahrenen und der ausgefahrenen Position vorgesehen ist.

Ein solches Schienenfahrzeug ist beispielsweise aus der DE 195 03 081 A1 bekannt, wobei dort aneinander anschließende Kuppelrahmen, die beispielsweise Wellenbälge tragen, durch Schließeinrichtungen miteinander verriegelt werden. Auch aus der EP 0 732 245 A1 ist ein Schienenfahrzeug mit einem verschwenkbaren Übergangsrahmen bekannt.

Im Stand der Technik bekannt ist außerdem ein Schienenfahrzeug, das unter der Bezeichnung "Desiro UK" seit mehreren Jahren im Einsatz ist. Dabei werden zur Verbindung von Triebzugeinheiten Frontübergänge verwendet, die jeweils eine Hälfte eines Gesamtübergangs bilden und Übergangsrahmen aufweisen, die auf einer als Stützelement dienenden Mittelpufferkupplung montiert sind. Die Übergangsrahmen werden dabei allein durch ein Einrasten der Mittelpufferkupplung ausgerichtet und aneinander gedrückt. Eine begehbare Verbindung zwischen zwei benachbarten Triebzugeinheiten wird folglich allein durch das Kuppeln der Triebzugeinheiten hergestellt, so dass im Betrieb gegenüber Schienenfahrzeugen ohne Frontübergang keine zusätzliche Stillstandszeit entsteht.

Bei solchen Schienenfahrzeugen wird es jedoch als nachteilig angesehen, dass die Übergangsrahmen weit vor der Front des Führerstands vorstehen, so dass eine Streckensicht für den Triebfahrzeugführer behindert ist. Zudem wird auch ein Erscheinungsbild einer Fahrzeugfront beeinträchtigt.

Ausgehend hiervon liegt der Erfindung die Aufgabe zugrunde, ein Schienenfahrzeug der eingangs genannten Art derart weiterzuentwickeln, dass der Übergangsrahmen auch bei Beaufschlagung mit äußeren Kräften seine jeweils eingenommene Endposition beibehält.

Diese Aufgabe wird dadurch gelöst, dass die Betätigungsrichtung derart ausgebildet ist, dass der Übergangsrahmen sowohl in eingefahrener als auch in ausgefahrener Position verriegelt ist.

Aufgrund der Schwenkbarkeit des Übergangsrahmens wird es ermöglicht, dass der Frontübergang bei Nichtbenutzung in eine Position verbracht werden kann, die für den Betrieb des Schienenfahrzeugs weniger störend ist. Insbesondere wird der Sichtbereich eines Schienenfahrzeugführers gegenüber dem Stand der Technik deutlich vergrößert.

Bevorzugt wird das Stützelement von einem von dem Fahrzeugkörper ausgehenden Arm gebildet. Am freien Ende des Arms ist der Übergangsrahmen angelenkt, so dass der Übergangsrahmen zwischen der eingefahrenen und der ausgefahrenen Position verschwenkt/verfahren werden kann. Alternativ kann der Übergangsrahmen auch auf einer Mittelpufferkupplung verschwenkbar abgestützt sein.

Es ist eine Betätigungsvorrichtung zum Verfahren des Übergangsrahmens zwischen der eingefahrenen und der ausgefahrenen Position vorgesehen. Dies gestattet es, insbesondere auch automatisch den Übergangsrahmen zwischen den beiden Positionen zu verfahren.

Die Betätigungsvorrichtung ist derart ausgebildet, dass der Übergangsrahmen sowohl in eingefahrener als auch in ausgefahrener Position verriegelt ist. Dies hat den Vorteil, dass Übergangsrahmen auch bei Beaufschlagung mit äußeren Kräften seine jeweils eingenommene Endposition beibehält.

Die Betätigungsvorrichtung kann einen Aktuator aufweisen, der über ein Übersetzungselement ein Rotationselement dreht, das einen radial verlaufenden Hebel aufweist, dessen freies Ende an einem Ende einer Stange angelegt ist, deren anderes Ende an dem Übergangsrahmen angelenkt ist. Die derart ausgestaltete Betätigungsvorrichtung gestattet es, durch Drehen des Rotationselementes zu verschieben. Dabei wird die Rotationsbewegung des Rotationselementes in eine Translationsbewegung des Übergangsrahmens umgesetzt und zwar unter Zwischenschaltung des Hebels und der Stange, die sowohl als Druck- als auch als Zugstange wirken kann.

Es ist vorteilhaft, wenn das Übersetzungselement, der Hebel und die Stange in einer Ebene angeordnet sind. Diese Ebene kann bevorzugt, bezogen auf das Schienenfahrzeug, eine horizontal verlaufende Ebene sein.

Zur Verwirklichung der Verriegelung des Übergangsrahmens in seiner eingefahrenen bzw. ausgefahrenen Position ist es vorteilhaft, wenn diesen Positionen jeweils ein Anschlag für den Hebel zugeordnet ist. Dabei können die Anschläge vorteilhafter Weise derart angeordnet sein, dass eine Einheit aus Hebel und Stange sowohl in der eingefahrenen als auch in der ausgefahrenen Position des Übergangsrahmens eine Übertotpunktlage einnehmen. Dies bewirkt, dass die Ausübung äußerer Kräfte auf den Übergangsrahmen in Einfahr- bzw. Ausfahrrichtung wirkungslos bleiben, da ein jeweiliger Anschlag die Bewegung des Übergangsrahmens begrenzt.

Der Hebel kann in Richtung auf die Anschläge vorgespannt sein. Dies hat den Vorteil, dass eine eingenommene Übertotpunktlage für den Hebel und die Stange sicher beibehalten wird.

Der Hebel kann mit Hilfe eines Federelementes vorgespannt sein, das bevorzugt von einer Zugfeder gebildet ist, deren eines Ende an dem Hebel angelenkt ist und deren anderes Ende fest ist.

Für den oben angesprochenen Aktuator, einschließlich Übersetzungselement, können sowohl translatorische Antriebe, wie pneumatische Zylinder mit Kolbenstange oder kolbenstangelose Zylinder, als auch rotatorische Antriebe, wie ein elektrischer Getriebemotor mit beispielsweise Riemen/Kettenantrieb oder Schnecken- oder Planetengetriebe, umgesetzt werden. Diese gestatten eine besonders kompakte Bauart für die Betätigungseinrichtung.

Bevorzugt ist ein weiterer, äußerer Übergangsrahmen vorgesehen, der über einen weiteren Faltenbalg mit dem Übergangsrahmen verbunden ist. Dieser Übergangsrahmen ist dann nicht angetrieben.

Ausführungsbeispiele der Erfindung werden nachfolgend unter Bezugnahme auf die Zeichnungen noch näher erläutert. Es zeigen:
- Figur 1: eine Seitenansicht eines Schienenfahrzeugkopfes mit Frontübergang, mit einem Übergangsrahmen in eingefahrener Position,
- Figur 2: eine Seitenansicht eines Schienenfahrzeugkopfes mit Frontübergang nach Figur 1, mit dem Übergangsrahmen in ausgefahrener Position,
- Figur 3: eine schematische Darstellung einer Betätigungsvorrichtung für den Übergangsrahmen von Fig. 1, mit dem Übergangsrahmen in eingefahrener Position,
- Figur 4: eine schematische Darstellung der Betätigungsvorrichtung von Figur 3, mit dem Übergangsrahmen in ausgefahrener Position, und
- Figur 5: eine Seitenansicht eines Schienenfahrzeugkopfes mit gegenüber Figur 1 modifiziertem Frontübergang.

Aus Figur 1 ist die allgemeine Ausgestaltung eines Schienenfahrzeugkopfes K, ausgestattet mit einem Frontübergang F entnehmbar. Der Frontübergang F weist einen ersten Übergangsrahmen 1 und einen zweiten Übergangsrahmen 2 auf, die jeweils an Stützelementen verschwenkbar angelekt sind, die mit dem Kopf K verbunden sind. Der erste, äußere Übergangsrahmen 1 ist an einer Mittelpufferkupplung 3 angelenkt, welche wiederum an einer Unterseite des Schienenfahrzeugkopfes K befestigt ist. Der zweite Übergangsrahmen 2, der gegenüber dem ersten Übergangsrahmen 1 weiter innen liegt, ist über einen Arm 4 an dem Kopf K verschwenkbar gelagert.

Während Figur 1 die eingefahrene Position des Frontübergangs F zeigt, geht aus Figur 2 die ausgefahrene Position hervor. Es ist ersichtlich, dass, eingefahren, beide Übergangsrahmen 1, 2 im Wesentlichen parallel zu einer Front des Triebfahrzeugkopfes K, d. h. in einem Winkel zu einer vertikalen Querebene, ausgerichtet sind. Außerdem ist in Figur 1 ein jeweiliger Faltenbalg B, hier zweiteilig, in einem zusammengefalteten Zustand, während in Figur 2 der Faltenbalg B entfaltet ist.

In den Figuren 1 und 2 ist jeweils schematisch eine mechanische Betätigungsvorrichtung V dargestellt, die zum Verfahren des zweiten Übergangsrahmens 2 zwischen der eingefahrenen und der ausgefahrenen Position des Frontübergangs F dient.

Der nähere Aufbau der mechanischen Betätigungsvorrichtung V ist anhand der Figuren 3 und 4 erläutert. Figur 3 zeigt die mechanische Betätigungsvorrichtung V für die eingefahrene Stellung des Frontübergangs F, während Figur 4 eine entsprechende Darstellung für dessen ausgefahrene Position zeigt.

In Fig. 3, 4 ist jeweils ein Aktuator 6 dargestellt, der beispielhaft pneumatisch betrieben wird. Eine längsverschiebliche Kolbenstange 7 geht in ein Übersetzungselement 8 über, das radial in ein Rotationselement 9 eingreift und auf der dem Rotationselement 9 gegenüberliegenden Seite gelagert ist.

Das Rotationselement 9 kann beispielsweise mit einer Verzahnung an seinem Außenumfang ausgestattet sein, in die ein Zahnstangenabschnitt des Übersetzungselementes 8 eingreift.

Das Rotationselement 9 weist einen von ihm radial ausgehenden Hebel 10 auf. Der Hebel 10 ist starr mit dem Rotationselement 9 verbunden. Ein Bewegungswinkel für das Rotationselement 9 ist begrenzt durch zwei Anschläge 11, 12, gegen die der Hebel 10 bei Einnahme einer eingefahrenen oder ausgefahrenen Position des Frontübergangs F zur Anlage gelangt. Der Hebel 10 ist an einer Stange 13 angelenkt. Ein Anlenkungspunkt der Stange 13 an dem Hebel 10 liegt unmittelbar einwärts des gegen die Anschläge 11, 12, zur Anlage gelangenden freien Endes des Hebels 10.

In einem Abstand zum Außenumfang des Rotationselementes 9 ist eine Zugfeder 14 angelenkt, welche den Hebel 10 sowohl für die eingefahrene als auch für die ausgefahrene Stellung des Frontübergangs F in Richtung auf entweder den Anschlag 11 oder den Anschlag 12 vorspannt. Das zweite Ende der Feder 14 ist fest und liegt, bezogen auf das Rotationselement 9, dem Übersetzungselement 8 gegenüber.

Zur näheren Veranschaulichung ist in den Figuren 3 und 4 eine Totpunktachse für das System aus Hebel 10 und Stange 13 eingezeichnet. Es ist ersichtlich, dass beide Verriegelungspositionen für den Frontübergang F jeweils einer Übertotpunktlage entsprechen. Die Beibehaltung der jeweiligen Verriegelungslage des Hebels 10 an dem Anschlag 11 oder dem Anschlag 12 wird durch die Feder 14 gesichert. Wie aus Figur 3 hervorgeht, wird das System der Übertotpunktverriegelung, bestehend aus dem Rotationselement 9, dem Hebel 10, der Stange 13 und der Feder 14 durch die Feder 14 gegen den Anschlag 11 gezogen. Eine auswärts auf den Übergangsrahmen 2 einwirkende Kraft zieht die über Totpunktverriegelung nur mehr weiter gegen den Anschlag 11. Eine einwärts auf den Übergangsrahmen 2 einwirkende Kraft wird bauartbedingt durch die zusammengefaltete Frontübergangshälfte mit Anschlägen 15 sowie durch die Zugfeder 14 aufgenommen. Aufgrund der gewählten Geometrie kann eine nach innen gerichtete äußere Kraft nicht bewirken, dass die Totpunktlage des Systems erreicht wird, denn der Hebel 10 und die Stange 13 sind maximal deckungsgleich.

Im Hinblick auf die Verriegelungsstellung nach Figur 4 ist folgendes festzustellen: das System der Übertotpunktverriegelung wird in diesem Fall durch die Feder 14 gegen den Anschlag 12 gezogen. Eine auswärts gerichtete äußere Kraft, die auf den Übergangsrahmen 2 einwirkt, drückt die Übertotpunktverriegelung nunmehr weiter gegen den Anschlag 12. Eine einwärts wirkende äußere Kraft, die auf den Übergangsrahmen 2 einwirkt, wird durch die gekuppelte, gegenüberliegende Frontübergangshälfte, hier veranschaulicht durch Anschläge 16, sowie durch die Feder 14 aufgenommen. Aufgrund der gewählten Geometrie kann durch Einwirken einer solchen Kraft die Totpunktlage des Systems nicht erreicht werden, denn der Hebel 10 und die Stange 13 sind maximal deckungsgleich.

In beiden Verriegelungspositionen bleibt ein Winkel zwischen dem Hebel 10 und der Stange 13 größer als Null.

Zum Ausschwenken des Frontübergangs F wird der Aktuator 6 angesteuert. Dieser dreht über das Übersetzungselement 8 das Rotationselement 9 und damit den Hebel 10. Bis zum Erreichen der Totpunktlage muss der Aktuator 6 die Kraft zum Schwenken des Übergangsrahmens 2 und die Kraft zum Spannen der Feder 14 aufbringen. Mit dem Überschreiten des Totpunktes wird das System zusätzlich durch die Feder 14 in die Endposition gezogen, bei der der Hebel 10 an dem Anschlag 12 zur Anlage gelangt.

Figur 5 zeigt eine weitere Ausführungsform mit nur einem Übergangsrahmen 16, der angetrieben und auf der Mittelpufferkupplung abgestützt ist.

## Patentansprüche

1. Schienenfahrzeug mit einem Frontübergang (F), der einen Übergangsrahmen (2) aufweist, welcher auf einem von dem Fahrzeugkörper ausgehenden Stützelement montiert ist, wobei der Übergangsrahmen (2) derart schwenkbar montiert ist, dass er sich zwischen einer eingefahrenen Position, bei der der Übergangsrahmen (2) unter Zusammenfalten eines Faltenbalgs (B) des Frontübergangs (F) eine Stellung im Wesentlichen parallel zu einer Front des Schienenfahrzeugs einnimmt, und einer ausgefahrenen Position, bei der der Übergangsrahmen (2) eine im Wesentlichen vertikale Position einnimmt, verfahrbar ist, wobei ferner eine Betätigungsvorrichtung (V) zum Verfahren des Übergangsrahmens (2) zwischen der eingefahrenen und der ausgefahrenen Position vorgesehen ist,
**dadurch gekennzeichnet, dass**
die Betätigungsvorrichtung (V) derart ausgebildet ist, dass der Übergangsrahmen (2) sowohl in eingefahrener als auch in ausgefahrener Position verriegelt ist.

2. Schienenfahrzeug nach Anspruch 1,
**dadurch gekennzeichnet, dass**
das Stützelement von einem von dem Fahrzeugkörper ausgehenden Arm (4) gebildet wird.

3. Schienenfahrzeug nach Anspruch 1,
**dadurch gekennzeichnet, dass**
das Stützelement von einer Mittelpufferkupplung (3) gebildet wird.

4. Schienenfahrzeug nach einem der Ansprüche 1 oder 2,
**dadurch gekennzeichnet, dass**
die Betätigungsvorrichtung (V) einen Aktuator (6) aufweist, der über ein Übersetzungselement (8) ein Rotationselement (9) dreht, das einen radial verlaufenden Hebel (10) aufweist, dessen freies Ende an einem Ende einer Stange (13) angelenkt ist, deren anderes Ende an dem Übergangsrahmen (2) angelenkt ist.

5. Schienenfahrzeug nach Anspruch 4,
**dadurch gekennzeichnet, dass**
das Übersetzungselement (8), der Hebel (10) und die Stange (13) in einer Ebene angeordnet sind.

6. Schienenfahrzeug nach Anspruch 5,
**dadurch gekennzeichnet, dass**
die Ebene, bezogen auf das Schienenfahrzeug, eine horizontal verlaufende Ebene ist.

7. Schienenfahrzeug nach Anspruch 6,
**dadurch gekennzeichnet, dass**
der eingefahrenen und der ausgefahrenen Position des Übergangsrahmens (2) jeweils ein Anschlag (11, 12) für den Hebel (10) zugeordnet ist.

8. Schienenfahrzeug nach Anspruch 7,
**dadurch gekennzeichnet, dass**
die Anschläge (11, 12) derart angeordnet sind,
dass eine Einheit aus Hebel (10) und Stange (13) sowohl in der eingefahrenen als auch in der ausgefahrenen Position des Übergangsrahmens (2) eine Übertotpunktlage einnehmen.

9. Schienenfahrzeug nach Anspruch 8,
**dadurch gekennzeichnet, dass**
der Hebel (10) in Richtung auf die Anschläge (11, 12) vorgespannt ist.

10. Schienenfahrzeug nach Anspruch 9,
**dadurch gekennzeichnet, dass**
der Hebel (10) mit Hilfe eines Federelementes (14) vorgespannt ist.

11. Schienenfahrzeug nach Anspruch 10,
**dadurch gekennzeichnet, dass**
das Federelement (14) von einer Zugfeder gebildet ist, deren eines Ende an dem Hebel (10) angelenkt ist und deren anderes Ende fest ist.

12. Schienenfahrzeug nach einem der Ansprüche 1 bis 11,
**dadurch gekennzeichnet, dass**
ein weiterer, äußerer Übergangsrahmen (16) vorgesehen ist, der über einen weiteren Faltenbalg mit dem Übergangsrahmen (2) verbunden ist.

## Claims

1. Railway vehicle having a front passage (F), which has a passage frame (2), which is mounted on a supporting element starting from the vehicle body, the passage frame (2) being pivotably mounted in such a way that it can be moved between a retracted position, in which the passage frame (2) adopts a position substantially parallel to a front of the railway vehicle, with a bellows (B) of the front passage (F) being folded up, and an extended position, in which the passage frame (2) adopts a substantially vertical position, and an actuating device (V) for moving the passage frame (2) between the retracted position and the extended position furthermore being provided, **characterized in that** the actuating device (V) is designed in such a way that the passage frame (2) is locked both in the retracted position and in the extended position.

2. Railway vehicle according to Claim 1, **characterized in that** the supporting element is formed by an arm (4) emanating from the vehicle body.

3. Railway vehicle according to Claim 1, **characterized in that** the supporting element is formed by a central buffer coupling (3).

4. Railway vehicle according to either of Claims 1 and 2, **characterized in that** the actuating device (V) has an actuator (6) which, via a transmission element (8), rotates a rotary element (9) which has a radially extending lever (10), the free end of which is pivotally attached to one end of a rod (13), the other end of which is pivotally attached to the passage frame (2).

5. Railway vehicle according to Claim 4, **characterized in that** the transmission element (8), the lever (10) and the rod (13) are arranged in one plane.

6. Railway vehicle according to Claim 5, **characterized in that** the plane is a plane which is horizontal relative to the railway vehicle.

7. Railway vehicle according to Claim 6, **characterized in that** the retracted position and the extended position of the passage frame (2) are each assigned a stop (11, 12) for the lever (10).

8. Railway vehicle according to Claim 7, **characterized in that** the stops (11, 12) are arranged in such a way that a unit consisting of the lever (10) and the rod (13) adopts an overcentre position both in the retracted position and in the extended position of the passage frame (2).

9. Railway vehicle according to Claim 8, **characterized in that** the lever (10) is preloaded in the direction of the stops (11, 12).

10. Railway vehicle according to Claim 9, **characterized in that** the lever (10) is preloaded with the aid of a spring element (14).

11. Railway vehicle according to Claim 10, **characterized in that** the spring element (14) is formed by a tension spring, one end of which is pivotally attached to the lever (10) and the other end of which is fixed.

12. Railway vehicle according to one of Claims 1 to 11, **characterized in that** a further, outer passage frame (16) is provided, which is connected to the passage frame (2) by a further bellows.

## Revendications

1. Véhicule ferroviaire ayant une intercirculation ( F ) frontale qui comporte un cadre ( 2 ) d'intercirculation, lequel est monté sur un élément d'appui partant du corps du véhicule, le cadre ( 2 ) de l'intercirculation étant monté pivotant de manière à pouvoir être déplacé entre une position rentrée dans laquelle le cadre ( 2 ) d'intercirculation prend avec repliage d'un soufflet ( B ) de l'intercirculation ( F ) frontale, une position sensiblement parallèle à un front du véhicule ferroviaire et une position déployée dans laquelle le cadre ( 2 ) d'intercirculation prend une position sensiblement verticale, dans lequel en outre un dispositif ( V ) d'actionnement est prévu pour le déplacement du cadre ( 2 ) de l'intercirculation entre la position rentrée et la position déployée,
**caractérisé en ce que**
le dispositif ( V ) d'actionnement est tel que le cadre ( 2 ) d'intercirculation est verrouillé à la fois dans la position rentrée et dans la position déployée.

2. Véhicule ferroviaire suivant la revendication 1,
**caractérisé en ce que**
l'élément d'appui est formé par un bras ( 4 ) partant du corps du véhicule.

3. Véhicule ferroviaire suivant la revendication 1,
**caractérisé en ce que**
l'élément d'appui est formé par un attelage ( 3 ) à tampon central.

4. Véhicule ferroviaire suivant l'une des revendications 1 ou 2,
**caractérisé en ce que**
le dispositif ( V ) d'actionnement comporte un actionneur ( 6 ) qui par un élément ( 8 ) de démultiplication fait tourner un élément ( 6 ) de rotation, lequel comporte un levier ( 10 ) qui s'étend radialement et dont l'extrémité libre est articulé à une extrémité d'une tringle ( 13 ), dont l'autre extrémité est articulée au cadre ( 2 ) de l'intercirculation.

5. Véhicule ferroviaire suivant la revendication 4,
**caractérisé en ce que**
l'élément ( 8 ) de démultiplication, le levier ( 10 ) et la tringle ( 13 ) sont disposés dans un plan.

6. Véhicule ferroviaire suivant la revendication 5,
**caractérisé en ce que**
le plan est, rapporté au véhicule ferroviaire, un plan s'étendant horizontalement.

7. Véhicule ferroviaire suivant la revendication 6,
**caractérisé en ce que**
respectivement une butée ( 11, 12 ) pour le levier ( 10 ) est associée à la position rentrée et à la position déployée du cadre ( 2 ) de l'intercirculation.

8. Véhicule ferroviaire suivant la revendication 7,
**caractérisé en ce que**
les butées ( 11, 12 ) sont disposées de manière, à ce qu'une unité composée du levier ( 10 ) et de la tringle ( 13 ) prenne une position au-delà d' un point mort à la fois dans la position rentrée et dans la position déployée du cadre ( 2 ) de l'intercirculation.

9. Véhicule ferroviaire suivant la revendication 8,
**caractérisé en ce que**
le levier ( 10 ) est précontraint dans la direction des butées ( 11, 12 ).

10. Véhicule ferroviaire suivant la revendication 9,
**caractérisé en ce que**
le levier est précontraint à l'aide d'un élément ( 14 ) à ressort.

11. Véhicule ferroviaire suivant la revendication 1,
**caractérisé en ce que**
l'élément ( 14 ) à ressort est formé par un ressort de traction, dont une extrémité est articulé au levier ( 10 ) et dont l'autre extrémité est fixe.

12. Véhicule ferroviaire suivant l'une des revendications 1 à 11,
**caractérisé en ce**
**qu'**il est prévu un autre cadre ( 16 ) extérieur d'intercirculation, qui est relié au cadre ( 2 ) d'intercirculation par un autre soufflet.
